# EUROPÄISCHE PATENTSCHRIFT

(11) **EP 1 971 001 B1**
(45) Veröffentlichungstag und Bekanntmachung des Hinweises auf die Patenterteilung: **08.08.2012**
(21) Anmeldenummer: 08004578.4
(22) Anmeldetag: 12.03.2008
(51) Int. Cl.: H01R 13/658

(54) **Tiefgezogenes Steckergehäuse für elektrische Geräte**
Deep-drawn connector housing for electrical devices
Boîtier de connexion embouti pour appareils électriques

(30) Priorität: 15.03.2007 DE 102007013216
(43) Veröffentlichungstag der Anmeldung: 17.09.2008
(73) Patentinhaber: Schäfer Werkzeug- und Sondermaschinenbau GmbH, 76669 Bad Schönborn (DE)
(72) Erfinder: Woll, Matthias, 76684 Östringen (DE)
(74) Vertreter: HOFFMANN EITLE

(56) Entgegenhaltungen:
- EP-A1- 0 125 760
- DE-A1- 19 906 831
- US-A1- 2004 018 771

## Beschreibung

### Technisches Gebiet

Tiefgezogenes Steckergehäuse für elektrische Geräte, umfassend zwei ein Anschlusskabel halbkreisförmig umschließende Halbschalen aus metallischem Werkstoff, die in Umfangsrichtung in Stirnflächen enden und einander stumpf aufeinanderstoßend berühren sowie ein auf die Halbschalen aufgeschobenes, metallisches Rohr, das durch mehrere, sich parallel zu seiner Längsrichtung erstreckende, erste Sicken in seinem Innendurchmesser vermindert und mit dem Außenumfang der Halbschalen radial verpresst ist.

### Stand der Technik

Ein solches Steckergehäuse ist bekannt. Es dient u.a. zum Anschluss elektrischer Geräte, die gegen elektromagnetische Strahlungen empfindlich sind und ist aus diesem Grunde aus Metall erzeugt und elektrisch leitend mit einer das Kabel umschließenden, metallischen Abschirmung verbunden. Dazu wird die Abschirmung des Kabels bei der Montage des Steckergehäuses freigelegt, in die beiderseitigen Halbschalen eingefügt und das Steckergehäuse geschlossen, indem das Rohr aus der Richtung des Kabels auf die kreisförmig geschlossenen Halbschalen aufgeschoben und durch das Einprägen von Sicken darauf fixiert wird. Die Halbschalen bestehen aus sehr dünnem Blech und berühren einander in Umfangsrichtung mit Stirnflächen von entsprechend geringer Ausdehnung. Daher lässt es sich nicht vermeiden, dass zumindest ein Paar der Stirnflächen beim Anbringen der Sicken voneinander abrutscht, in das Kabel eindringt und dieses beschädigt.

### Darstellung der Erfindung

Der Erfindung liegt die Aufgabe zu Grunde, eine solches Steckergehäuse der art weiter zu entwickeln, dass das Abrutschen der Stirnflächen beim Anbringen des Rohrs ohne nennenswerten Mehraufwand zuverlässig vermieden wird.

Diese Aufgabe wird erfindungsgemäß bei einem Steckergehäuse nach dem Oberbegriff durch die kennzeichnenden Merkmale von Anspruch 1 gelöst. Auf vorteilhafte Weiterbildungen nehmen die Unteransprüche Bezug.

Die beiden beim Zusammenbau des Steckergehäuses aneinander anliegenden Stirnflächen der beiden Halbschalen sind somit von zwei einander gegenüberliegenden, ersten Sicken radial übergriffen, wobei die ersten Sicken einer sich parallel zur Längsrichtung erstreckenden, mittig zwischen den Stirnflächen errichteten und radial nach außen vorspringenden, gedachten Radialebene spiegelbildlich zugeordnet sind Hierdurch wird erreicht, dass die zur Durchmesserreduzierung in das Rohr eingeleiteten Kräfte ausschließlich vertikal in die Stirnflächen eingeleitet werden mit der Folge, dass radial einwärts gerichtete Relativverlagerungen zumindest einer der Stirnflächen sicher vermieden werden. Es ist dadurch ausgeschlossen, dass zumindest eines der in Umfangsrichtung vorstehenden Enden radial nach innen abgelenkt wird und in das Kabel eindringt. Beschädigungen des Kabels sind dadurch sicher ausgeschlossen.

Das zur Anwendung gelangende Rohr ist vor seinem Einbau zylindrisch geformt und wird von radial verschiebaren Pressbacken, die eine exakt an die Form der zylindrischen Mantelfläche des Fertigteils angepasste Gestalt haben mit einer Umfangslänge, die dem Umfangsabstand zwischen den herzustellenden Sicken entspricht, radial gestaucht, wobei sich der Mantel zwichen den Pressbacken und im Bereich der herzustellenden Sicken radial nach außen verschiebt und zu den Sicken verformt. Mit einer innenseitigen Form der Pressbacken, die mit der Form der Mantelfläche des noch unverformten Rohres übereinstimmt, wurden ebenfalls brauchbare Ergebnisse erzielt.

Die Stirnflächen können gezackt ineinandergreifend ausgebildet sein, um auch in axialer Richtung eine unverschiebbare Festlegung aneinander zu erhalten. Die ersten Sicken sind bei einer solchen Ausbildung der, in Umfangsrichtung betrachtet, in der Mitte der Zackung errichteten Radialebene symmetrisch zugeordnet. Die Tiefe der Zackung in Umfangsrichtung muss kleiner sein als die umfangsgerichtete Ausdehnung der Sicken.

Eine in sich ebenflächige Ausbildung der Stirnflächen ist selbstverständlich ebenfalls möglich, wobei die durch den Tiefziehprozess erzeugten und unvermeidbaren Deformierungen von gestanzten, ursprünglich ebenen Flächen ohne weiteres in Kauf genommen werden können. Auch in sich gewölbte und/oder in Bezug auf die Radialebene leicht abgeschrägte Stirnflächen werden durch die spezifische Anordnung der ersten Sicken nicht mehr in radialer Richtung nach innen abgelenkt.

In die Halbschalen kann jeweils zumindest eine weitere sich in Umfangsrichtung erstreckende, zweite Sicke eingeprägt sein, die radial nach außen vorsteht und von dem Rohr übergriffen ist und wenn die weiteren, ersten Sicken den übrigen ersten Sicken symmetrisch zugeordnet sind. Die Durchmesserreduzierung lässt sich hierdurch vergrößern.

Als zweckmäßig hat es sich erwiesen, wenn nur zwei einander spiegelbildlich gegenüberliegende, weitere erste Sicken vorgesehen sind und wenn die weiteren, ersten Sicken den ersten Sicken, in Umfangsrichtung betrachtet, unter einem Winkel von 90° zugeordnet sind. Bei einfacher Herstellbarkeit gelingt es hierdurch besonders gut, eine große Durchmesserreduzierung mit der Gewähr zu verbinden, dass Kabelverletzungen vermieden werden.

Das Rohr kann eine Wandstärke haben, die größer ist als diejenige der einstückig mit dem Steckergehäuse ausgebildeten Halbschalen.

Im allgemeinen ist es jedoch von Vorteil, wenn die Halbschalen und das Rohr eine im wesentlichen übereinstimmende Wandstärke haben und aus identischen oder ähnlichen Werkstoffen bestehen. Die Deformierbarkeit der Halbschalen und des Rohrs stimmt hierdurch im wesentlichen überein.

Die Wandstärke des Rohrs und der Halbschalen beträgt im allgemeinen 0,3 bis 1,5 mm, vorteilhaft 0,4 bis 0,7 mm. Neben einem geringen Gewicht des Steckergehäuses wird hierdurch eine hinreichende Stabilität erreicht.

Kurzbeschreibung der Zeichnung

Eine beispielhafte Ausführung der Erfindung ist in der beiliegenden Zeichnung dargestellt. Sie wird nachfolgend näher erläutert.

Es zeigen:
Fig. 1 ein gebrauchsfertig zusammengebautes und an ein Kabel angeschlossenes Steckergehäuse in einer Ansicht von der Seite
Fig. 2 das Steckergehäuse nach Fig. 1 in einer Ansicht von unten
Fig. 3 das Steckergehäuse nach Fig. 1 in quer geschnittener Darstellung, wobei der Schnitt durch das auf die Halbschalen aufgecrimpte Rohr geführt ist
Fig. 4 das Steckergehäuse nach Fig. 1 in längsgeschnittener Darstellung , wobei der Schnitt auf den Bereich des aufgecrimpten Rohrs beschränkt ist
Fig. 5 eine Ansicht parallel zur radialen Verlängerung der Stirnflächen auf Halbschalen, die den gezackten Verlauf der Stirnflächen der Halbschalen verdeutlicht
Fig. 6 eine Ansicht parallel zur radialen Verlängerung der Stirnflächen auf Halbschalen, die den eben ausgebildeten Verlauf der Stirnflächen der Halbschalen verdeutlicht.

### Ausführung der Erfindung

Fig. 1 zeigt ein tiefgezogenes Steckergehäuse 1 aus Blech einer Dicke von 0,5 mm für elektrische Geräte. Das Steckergehäuse umfasst zwei ein Anschlusskabel 2 halbkreisförmig umschließende Halbschalen 3, 4 aus dünnem Blech aus metallischem Werkstoff, die in Umfangsrichtung in Stirnflächen 5 enden und die nur dort einander stumpf aufeinanderstoßend berühren, sowie ein auf beide Halbschalen 3,4 gemeinsam aufgeschobenes, metallisches Rohr 6, das durch mehrere, sich parallel zu seiner Längsrichtung erstreckende, erste Sicken 7 in seinem Innendurchmesser vermindert und mit dem Außenumfang der Halbschalen 3, 4 radial verpresst ist. Die einander zugewandten Stirnflächen 5 der beiden Halbschalen sind von zwei einander gegenüberliegenden, ersten Sicken 7 radial außenseitig übergriffen, wobei die ersten Sicken 7 einer sich parallel zur Längsrichtung erstreckenden, mittig zwischen den Stirnflächen 5 errichteten und radial nach außen vorspringenden, gedachten Radialebene 8 spiegelbildlich zugeordnet sind Bei der plastischen Deformierung des Rohrs zur Durchmesserverminderung zur Erzeugung der Sicken gelingt es hierdurch, radial einwärts gerichtete Kräfte von den Enden der Halbschalen fernzuhalten und die Stirnflächen trotz ihrer geringen radialen Ausdehnung und der bei ihrer Herstellung durch einen Stanz- und Tiefziehvorgang unvermeidbaren Ungenauigkeiten der Stirnflächen fest aufeinanderliegend zu positionieren und eine radiale Ablenkung zumindest einer Stirnfläche nach innen oder außen zu vermeiden. Auch in Teilbereichen wurde kein radiales Abweichen der Stirnflächen von einander beobachtet. Dadurch wird nicht nur eine Beschädigung des Kabels sicher vermieden, sondern zusätzlich ein definierter und fester Sitz des Rohrs auf den Halbschalen erzielt.

Fig. 5 zeigt eine Ausbildung, bei der die Stirnflächen 5 gezackt ineinandergreifend ausgebildet sind, Fig. 6 eine Ausbildung bei der die Stirnflächen 5 in sich eben ausgebildet sind. Beide Bauformen können mit unterschiedlichen Vorteilen erfindungsgemäß zur Anwendung gelangen, sofern die ersten Sicken den jeweiligen Stirnflächen in ihrer Gesamtausdehnung spiegelbildlich zugeordnet sind.

Fig. 4 zeigt eine Bauform, bei der in die Halbschalen 3, 4 jeweils eine sich quer zur Längsrichtung erstreckende, zweite Sicke 3.1 eingeprägt ist, die radial nach außen vorsteht und von dem Rohr 6 übergriffen ist. Die Halbschalen 3, 4 werden im Bereich der zweiten Sicke 3.1 bei der Erzeugung der ersten Sicken 7 des Rohrs 6 besonders intensiv verformt, was den festen Sitz des Rohrs 6 auf den Halbschalen wesentlich verbessert.

In das Rohr 6 sind bei der Ausführung nach den Fig. 1 und 2 zwei weitere, erste Sicken 7.1 eingeprägt, wobei die weiteren, ersten Sicken 7.1 den übrigen ersten Sicken 7 symmetrisch unter einem Winkel von 90 ° zugeordnet sind. Die Sicken 7 und 7.1 sind von übereinstimmendem Querschnitt.

Die aus Blech bestehenden Halbschalen 3, 4 und das Rohr 6 haben eine im wesentlichen übereinstimmende Wandstärke von 0,3 bis 1,5 mm, im vorliegenden Fall von 0,5 mm. Das gebrauchsfertige Steckergehäuse ist dadurch außerordentlich robust.

## Patentansprüche

1. Tiefgezogenes Steckergehäuse (1) für elektrische Geräte, umfassend zwei ein Anschlusskabel (2) halbkreisförmig umschließende Halbschalen (3, 4) aus metallischem Werkstoff, die in Umfangsrichtung in Stirnflächen (5) enden und einander stumpf aufeinanderstoßend berühren, sowie ein auf die Halbschalen (3, 4) aufgeschobenes, metallisches Rohr (6), das durch mehrere, sich parallel zu seiner Längsrichtung erstreckende, erste Sicken (7) in seinem Innendurchmesser vermindert und mit dem Außenumfang der Halbschalen (3, 4) radial verpresst ist, **dadurch gekennzeichnet, dass** die Stirnflächen (5) von zwei einander gegenüberliegenden, ersten Sicken (7) radial übergriffen sind und dass die ersten Sicken (7) einer sich parallel zur Längsrichtung erstreckenden, mittig zwischen den Stirnflächen (5) errichteten und radial nach außen vorspringenden, gedachten Radialebene (8) spiegelbildlich zugeordnet sind.

2. Steckergehäuse nach Anspruch 1, **dadurch gekennzeichnet, dass** die Stirnflächen (5) gezackt ineinandergreifend ausgebildet sind.

3. Steckergehäuse nach Anspruch 1, **dadurch gekennzeichnet, dass** die Stirnflächen (5) eben ausgebildet sind.

4. Steckergehäuse nach Anspruch 1 oder 2, **dadurch gekennzeichnet, dass** in die Halbschalen (3, 4) zumindest eine sich in Umfangsrichtung erstreckende, zweite Sicke (3.1, 4.1) eingeprägt ist, die radial nach außen vorsteht und von dem Rohr (6) übergriffen ist.

5. Steckergehäuse nach einem der Ansprüche 1 bis 4, **dadurch gekennzeichnet, dass** in das Rohr (6) zumindest zwei weitere, erste Sicken (7.1) eingeprägt sind, und dass die weiteren, ersten Sicken (7.1) den übrigen ersten Sicken (7) symmetrisch zugeordnet sind.

6. Steckergehäuse nach Anspruch 5, **dadurch gekennzeichnet, dass** nur zwei einander spiegelbildlich gegenüberliegende, weitere erste Sicken (7.1) vorgesehen sind und dass die weiteren ersten Sicken (7.1) den ersten Sicken (7), in Umfangsrichtung betrachtet, unter einem Winkel von 90 ° zugeordnet sind.

7. Steckergehäuse nach einem der Ansprüche 1 bis 6, **dadurch gekennzeichnet, dass** das Rohr (6) eine Wandstärke hat, die größer ist als diejenige der Halbschalen (3, 4).

8. Steckergehäuse nach einem der Ansprüche 1 bis 6, **dadurch gekennzeichnet, dass** die Halbschalen (3, 4) und das Rohr (6) eine im wesentlichen übereinstimmende Wandstärke haben.

9. Steckergehäuse nach Anspruch 8, **dadurch gekennzeichnet, dass** die Wandstärke 0,3 bis 1,5 mm beträgt.

10. Steckergehäuse nach Anspruch 8, **dadurch gekennzeichnet, dass** die Wandstärke 0,4 bis 0,7 mm beträgt.

## Claims

1. Deep-drawn Plug housing (1) for electrical apparatus, comprising two semi-spherical halves (3,4) of metallic material, enclosing a connecting cable (2), which in the circumferential direction terminate in front surfaces (5) and contact each other head-on, as well as a metal tube (6), which is pushed onto the semi-spherical halves (3, 4), which through a plurality of first beads (7), extending parallel to its longitudinal direction, has its internal diameter reduced and is radially pressed together with the outer circumference of the semi-spherical halves (3, 4), **characterised in that** the front surfaces (5) are radially overlapped by two oppositely arranged first beads (7) and that the first beads (7) are arranged in mirror-inverted fashion to an imagined and radially outwardly projecting radial plane (8) extending parallel to the longitudinal direction centrally between the front surfaces (5).

2. Plug housing according to claim 1, **characterised in that** the front surfaces (5) are arranged to engaged with each other in a zigzag manner.

3. Plug housing according to claim 1, **characterised in that** the front surfaces (5) are constructed to be even.

4. Plug housing according to claim 1 or 2, **characterised in that** the semi-spherical halves (3,4) have embossed in them at least a second bead (3.1, 4.1) and extending in the circumferential direction, the second bead projecting radially outwards and is overlapped by the tube (6).

5. Plug housing according to any of the claims 1 to 4, **characterised in that** in the tube (6) are embossed at least two additional first beads (7.1) and that the additional first beads (7.1) are arranged symmetrically with respect to the remaining first beads.

6. Plug housing according to claim 5, **characterised in that** only two additional beads (7.1), arranged opposite each other in mirror-inverted image, are provided and that the additional beads (7.1) are arranged at an angle of 90° to the first beads (7) when viewed in the circumferential direction.

7. Plug housing according to any of the claims 1 to 6, **characterised in that** the tube (6) has a wall thickness that is greater than that of the semi-spherical halves (3, 4).

8. Plug housing according to any of the claims 1 to 6, **characterised in that** the semi-spherical halves (3,4) and the tube (6) have an essentially identical wall thickness.

9. Plug housing according to claim 8, **characterised in that** the wall is 0,3 to 1,5 mm in thickness.

10. Plug housing according to claim 8, **characterised in that** the wall is 0,4 to 0,7 mm in thickness.

## Revendications

1. Boîtier de connexion (1) embouti pour appareils électriques, comprenant deux demi-coques (3, 4) en matériau métallique qui entourent en demi-cercle un câble de connexion (2), se terminent en direction périphérique par des surfaces frontales (5) et se contactent l'une à l'autre bord à bord, ainsi qu'un tube (6) métallique monté sur les demi-coques (3, 4), dont le diamètre intérieur est réduit par plusieurs premières moulures (7) s'étendant parallèlement à sa direction longitudinale et qui est comprimé radialement avec le contour extérieur des demi-coques (3, 4), **caractérisé en ce que** les surfaces frontales (5) sont radialement enserrées par deux premières moulures (7) opposées l'une à l'autre et **en ce que** les premières moulures (7) sont ordonnées symétriquement sur un plan radial (8) théorique s'étendant parallèlement à la direction longitudinale, centralement entre les surfaces frontales (5) et dépassant radialement vers l'extérieur.

2. Boîtier de connexion selon la revendication 1, **caractérisé en ce que** les surfaces frontales (5) sont réalisées de manière à s'engrener entre elles par des dentelures.

3. Boîtier de connexion selon la revendication 1, **caractérisé en ce que** les surfaces frontales (5) sont planes.

4. Boîtier de connexion selon la revendication 1 ou la revendication 2, **caractérisé en ce qu'**au moins une deuxième moulure (3.1, 4.1) s'étendant en direction périphérique est formée dans les demi-coques (3, 4), laquelle fait saillie radialement vers l'extérieur et est enserrée par le tube (6).

5. Boîtier de connexion selon l'une des revendications 1 à 4, **caractérisé en ce qu'**au moins deux autres premières moulures (7.1) sont formées dans le tube (6), et **en ce que** les autres premières moulures (7.1) sont ordonnées symétriquement par rapport aux autres premières moulures (7).

6. Boîtier de connexion selon la revendication 5, **caractérisé en ce que** seules deux autres premières moulures (7.1) symétriquement opposées l'une à l'autre sont prévues, et **en ce que** les autres premières moulures (7.1) sont disposées en formant un angle de 90° avec les premières moulures (7) dans la direction périphérique.

7. Boîtier de connexion selon l'une des revendications 1 à 6, **caractérisé en ce que** le tube (6) présente une épaisseur de paroi supérieure à celle des demi-coques (3, 4).

8. Boîtier de connexion selon l'une des revendications 1 à 6, **caractérisé en ce que** les demi-coques (3, 4) et le tube (6) présentent des épaisseurs de paroi sensiblement correspondantes.

9. Boîtier de connexion selon la revendication 8, **caractérisé en ce que** l'épaisseur de paroi est comprise entre 0,3 et 1,5 mm.

10. Boîtier de connexion selon la revendication 8, **caractérisé en ce que** l'épaisseur de paroi est comprise entre 0,4 et 0,7 mm.
